# EUROPÄISCHE PATENTANMELDUNG

(11) **EP 2 314 417 A1**
(43) Veröffentlichungstag der Anmeldung: **27.04.2011**
(21) Anmeldenummer: 09013261.4
(22) Anmeldetag: 21.10.2009
(51) Int. Cl.: B25B 1/10, B25B 1/12

(54) **Schraubstock**

(71) Anmelder: Brockhaus HEUER GmbH, 58840 Plettenberg (DE)
(72) Erfinder: Brockhaus, Ulrich, 58840 Plettenberg (DE)
(74) Vertreter: Dörner, Kötter & Kollegen

(57) **Zusammenfassung**

Die Erfindung betrifft einen Schraubstock, umfassend eine feststehende Hinterbacke (1) und eine Vorderbacke (2), die über eine Gewindespindel (3) entlang einer Führung (5) relativ zur Hinterbacke (1) verschiebbar ist, wobei die Gewindespindel (3) ein Außengewinde (33) aufweist, das mit einem an der Hinterbacke (1) angeordneten Innengewinde (651) korrespondiert und deren eines, einen Schwengel (4) aufweisendes Ende durch eine Durchführung (23) der Vorderbacke geführt ist, wobei in der Durchführung (23) der Vorderbacke (2) wenigstens ein Lager (8) angeordnet ist, in dem die Gewindespindel drehbar gelagert ist.

## Beschreibung

Die Erfindung betrifft einen Schraubstock, umfassend eine feststehende Hinterbacke und eine Vorderbacke, die über eine Gewindespindel entlang einer Führung relativ zur Hinterbacke verschiebbar ist, wobei die Gewindespindel ein Außengewinde aufweist, das mit einem an der Hinterbacke angeordneten Innengewinde korrespondiert und deren eines, einen Schwengel aufweisendes Ende durch eine Durchführung der Vorderbacke geführt ist.

Derartige Schraubstöcke sind allgemein bekannt. Eine Drehbewegung des Schwengels bewirkt eine Längsbewegung der Schraubspindel und der beweglichen Vorderbacke, um ein Werkstück zwischen den Klemmbacken festzuklemmen oder zu lösen. Problematisch an derartigen Schraubstöcken ist, dass die Durchführung der regelmäßig geschmiedeten Vorderbacke große Toleranzen aufweist, wodurch ein Spiel zwischen Spindel und Durchführung bewirkt ist. Um einem möglichen Spiel zwischen Vorderbacke und Gewindespindel mit Schwengel entgegenzuwirken ist es bekannt, die Gewindespindel in der Vorderbacke über eine Feder vorzuspannen. Die Montage einer solchen Feder gestaltet sich jedoch aufwendig. Darüber hinaus kann die Vorspannung der Feder über die Zeit nachlassen.

Hier will die Erfindung Abhilfe schaffen. Der Erfindung liegt die Aufgabe zu Grunde, einen Schraubstock zu schaffen, bei dem das Spiel zwischen Gewindespindel und Durchführung reduziert ist. Gemäß der Erfindung wird diese Aufgabe dadurch gelöst, dass in der Durchführung der Vorderbacke wenigstens ein Lager angeordnet ist, in dem die Gewindespindel drehbar gelagert ist.

Mit der Erfindung ist ein Schraubstock geschaffen, bei dem das Spiel zwischen Gewindespindel und Durchführung reduziert ist. Durch die Anordnung eines Lagers in der Durchführung der Vorderbacke ist eine weitgehend spielfreie Durchführung der Gewindespindel durch die Vorderbacke erzielt. Darüber hinaus ist die Lagerung der Gewindespindel in der Vorderbacke verbessert. Durch die definierte Zweipunktlagerung der Spindel sind zudem geringere Anforderungen an Rundheit und Geradheit der Gewindespindel zustellen, wodurch der Herstellungsaufwand verringert ist.

In Weiterbildung der Erfindung ist das Lager als Wälzlager ausgebildet. Diese Lager sind gegenüber Gleitlagern unempfindlicher gegenüber Schmutzpartikeln.

In Ausgestaltung der Erfindung ist das Lager als Kugellager ausgebildet. Derartige Lager zeichnen sich durch eine hohe Langlebigkeit auch bei höheren Belastungen aus.

Bevorzugt ist das Lager ein Schrägkugellager. Diese Lager zeichnen sich dadurch aus, dass sie radiale und axiale Belastungen aufnehmen können, ohne dass die Laufgenauigkeit leidet.

In weiterer Ausgestaltung der Erfindung ist der Wälzkörperkäfig des wenigstens einen Lagers durch jeweils eine innerhalb der Vorderbacke sowie in der Spindel eingebrachte, miteinander korrespondierende, umlaufende Nuten gebildet. Hierdurch ist eine schlanke Bauweise der Vorderbacke ermöglicht.

In Weiterbildung der Erfindung ist in der Vorderbacke eine Bohrung zum Befüllen des Wälzkörperkäfigs mit Wälzkörpern eingebracht. Hierdurch ist die Montage des Kugellagers erleichtert. Durch die Bohrung kann anschließend der durch die Nuten gebildete Wälzkörperkäfig mit Lagerfett verpresst werden.

In Ausgestaltung der Erfindung ist die Bohrung zumindest teilweise als Gewindebohrung ausgeführt, welche über eine Verschlussschraube verschließbar ist. Hierdurch ist ein lösbarer Verschluss der Bohrung ermöglicht.

In weiterer Ausgestaltung der Erfindung ist in der Hinterbacke eine Verstellmutter angeordnet, die ein Teilgewinde aufweist, wobei die Gewindespindel durch Verschieben der Verstellmutter orthogonal zur Spindelachse mit dem Teilgewinde in bzw. außer Eingriff zu bringen ist. Hierdurch ist eine Schnellverstellung der Vorderbacke ermöglicht.

In Weiterbildung der Erfindung ist die Verstellmutter mit wenigstens einem Federelement verbunden, über welches die Verstellmutter mit dem Teilgewinde gegen die Gewindespindel gedrückt ist. Hierdurch ist Hierdurch ist eine automatische Rückstellung der Verstellmutter in die Eingriffsposition mit der Gewindespindel bewirkt.

In Ausgestaltung der Erfindung ist das wenigstens eine Federelement eine Schraubenfeder, welche an der Innenwandung der Hinterbacke anliegt. Hierdurch ist eine orthogonal zur Gewindespindel gerichtete Rückstellung der Verstellmutter bewirkt.

Bevorzugt sind genau zwei Schrauben federnd angeordnet, welche parallel zueinander an der Verstellmutter anliegen. Hierdurch ist ein Verkanten der Verstellmutter verhindert.

In Weiterbildung der Erfindung ist die Verstellmutter in Form eines Bolzens ausgebildet, der in einer zylinderförmigen Ausnehmung der Hinterbacke bewegbar ist. Dabei ist vorteilhaft an der Verstellmutter ein zylinderförmiger durchmesserreduzierter Absatz angeformt, wodurch eine Anlagefläche für das wenigstens eine Federelement gebildet ist. Eine besonders gute Führung der Verstellmutter kann dadurch erzielt werden, dass der durchmesserreduzierte Absatz durch die Hinterbacke hindurchragt.

In Ausgestaltung der Erfindung weist die Gewindespindel ein selbsthemmendes Trapezgewinde auf. Hierdurch ist eine hohe und optimal verteilte Spannkraft für schnelles Öffnen und Schließen des Schraubstocks bewirkt.

Andere Weiterbildungen und Ausgestaltungen der Erfindung sind in den übrigen Unteransprüchen angegeben. Ein Ausführungsbeispiel der Erfindung ist in den Zeichnungen dargestellt und wird nachfolgend im Einzelnen beschrieben. Es zeigen:
- Figur 1: die schematische Darstellung eines Schraubstocks;
- Figur 2: die Darstellung des Schraubstocks aus Figur 1 im Schnitt I-I
- Figur 3: die Darstellung des Schraubstocks aus Figur 1 mit Spindel im Ein- griff mit der Verstellmutter im Schnitt II-II;
- Figur 4: die Darstellung der Verstellmutter des Schraubstocks aus Figur 1;
- Figur 5: die Darstellung der Verstellmutter aus Figur 3 in der Draufsicht und
- Figur 6: die Schnittdarstellung aus Figur 2 des Schraubstocks mit Spindel außer Eingriff mit der Verstellmutter;

Der als Ausführungsbeispiel gewählte Schraubstock besteht im Wesentlichen aus einer feststehenden Hinterbacke 1 und einer Vorderbacke 2, die über eine Spindel 3, die an ihrem Ende mit einem Schwengel 4 versehen ist, und einer Führungsschiene 5, die relativ zur Hinterbacke 1 verschiebbar mit dieser verbunden ist. Innerhalb des Grundkörpers 101 der Hinterbacke 1 durchdringt die Gewindespindel 3 eine Verstellmutter 6 und mündet in ein Gehäuserohr 7. Weiterhin ist der Grundkörper 101 durch die an der Vorderbacke 2 angeformte Führungsschiene 5 durchdrungen, welche in dem Grundkörper 101 verschiebbar gelagert ist

Die Hinterbacke 1 ist als Gesenkschmiedeteil hergestellt und besteht im Wesentlichen aus einem Grundkörper 101, an dem eine Vorsatzbacke 9 angeformt ist. Unterhalb der Vorsatzbacke 9 ist im Ausführungsbeispiel eine Wölbung 102 eingebracht. Die Wölbung 102 dient zusammen mit der in der Vorderbacke 2 gegenüberliegend vorgesehenen Wölbung 22 der Einspannung von rohrförmigen Werkstücken.

In dem Grundkörper 101 der Hinterbacke 1 ist in Längsrichtung eine tunnelartige Einformung 103 angeordnet, durch welche die Spindel 3 geführt ist. Unterhalb der Spindel 3 sind an dem Grundkörper 101 gegenüberliegend zwei voneinander abgewandte Standfüße 104 angeordnet, welche in Art eines C-Profils ausgebildet sind. Die Standfüße 104 weisen jeweils zueinander gerichtete Ausbuchtungen 1040 auf, welche jeweils in eine in der Führungsschiene 5 eingebrachte Nut 51 eingreifen, so dass die Führungsschiene 5 in den Ausbuchtungen 1040 der Standfüße 104 geführt ist. Mittig ist durch die Ausbuchtungen 1040 der Standfüße 104 eine Schraube 105 geführt. Die Schraube 105 durchdringt dabei ein in die Führungsschiene 5 innerhalb der Nut 51 eingebrachtes Langloch 52.

Orthogonal zur Spindel 3 sind in den Grundkörper 1 beidseitig der Einformung 103 zwei Bohrungen 106, 107 eingebracht, in denen eine Verstellmutter 6 verschiebbar gelagert ist. Die Bohrung 107 weist dabei einen kleineren Durchmesser auf als die gegenüber angeordnete Bohrung 106. Dabei entspricht der Durchmesser der Bohrung 107 etwa dem Durchmesser des Absatzes 6; der Durchmesser der Bohrung 106 entspricht in etwa dem Durchmesser des Grundkörpers 61 der Verstellmutter 6.

Die gesenkgeschmiedete Vorderbacke 2 ist im Wesentlichen gebildet aus einem Grundkörper 21, an den eine Vorsatzbacke 10 angeformt ist. Unterhalb der Vorsatzbacke 10 ist im Ausführungsbeispiel eine Wölbung 22 zur Einspannung von rohrförmigen Werkstücken eingebracht. In den Grundkörper 21 der Vorderbacke 2 ist eine Bohrung 23 zur Durchführung der Spindel 3 eingebracht. Innerhalb der Bohrung 23 ist umlaufend eine Nut 85 angeordnet, die mit einer gegenüberliegend in der Spindel 3 angeordneten mit dieser korrespondierenden Nut 86 den Wälzkörperkäfig eines Schrägkugellagers 8 bildet, der hierzu über eine in der Vorderbacke eingebrachte Bohrung 83 mit Kugeln 81 befüllt und mit Lagerfett verpresst ist. Die Bohrung 83 ist mit einem Innengewinde 84 versehen und über eine Verschlussschraube 82 verschlossen. Alternativ kann in der Bohrung 23 auch ein komplettes Wälzlager, d.h. ein mit Wälzkörpern befüllter Wälzlagerkäfig, beispielsweise über eine Presspassung eingebracht sein.

Unterhalb der Bohrung 23 ist an den Grundkörper 21 eine Führungsschiene 5 angeformt, welche in dem Grundkörper 101 der Hinterbacke verschiebbar gelagert ist.

Die Spindel 3 weist an ihrem einen Ende einen Spindelkopf 31 auf, der zur Aufnahme des Schwengels 4 mit einer Durchgangsbohrung 32 versehen ist. An ihrem dem Spindelkopf 31 entgegengesetzten Ende ist in die Spindel 3 ein doppelläufiges Trapezgewinde 33 eingebracht.

Die Verstellmutter 6 ist im Wesentlichen durch einen zylinderförmigen Grundkörper 61 gebildet, an dem an einer Seite mittig ein ebenfalls zylinderförmiger Absatz 62 mit geringerem Durchmesser angeformt ist, wodurch auf dem Grundkörper 61 ein ringförmiger Anschlag 63 gebildet ist. Auf dem Anschlag 63 sind diametral zueinander zwei zylinderförmige Aufnahmen 64 für eine Schraubenfeder 13 angeordnet. In dem Grundkörper 61 ist eine Ausnehmung 65 eingebracht, welche in Art eines Langlochs ausgebildet ist. Auf ihrer dem Absatz 62 zugewandten Seite ist in der Ausnehmung 65 ein Teilgewinde 651 eingebracht. Das Teilgewinde 651 ist - korrespondierend zum Gewinde 33 der Gewindespindel 3 - mit einem doppelläufigen Trapezgewinde versehen. Die Ausnehmung 65 ist derart ausgebildet, dass die Spindel 3, welche durch die Ausnehmung 65 hindurchragt, durch Verschieben der Verstellmutter 6 orthogonal zur Spindel 3 mit dem Teilgewinde 651 in bzw. außer Eingriff zu bringen ist.

Die Verstellmutter 6 ist derart in der Bohrung 106 des Grundkörpers 101 Hinterbacke 1 eingebracht, dass der Grundkörper 61 in der Bohrung 106 anliegt, wobei der Absatz 62 durch die Bohrung 107 hindurchragt, wobei die Spindel 3 durch die Ausnehmung 65 geführt ist. In den gegenüberliegend angeordneten Aufnahmen 64 ist jeweils eine Schraubenfeder 13 angeordnet, welche gegen die Innenwandung des Grundkörpers 101 der Hinterbacke 1 vorgespannt ist. Durch die Vorspannung der Schraubenfedern 13 ist das Trapezgewinde 33 der Spindel 3 mit dem Teilgewinde 651 der Verstellmutter 6 im Eingriff. Durch einen Druck auf die dem Absatz 62 gegenüberliegende Seite des Grundkörpers 61 wird die Verstellmutter 6 gegen die Vorspannkraft der Schraubenfedern 13 innerhalb der Hinterbacke verschoben, wobei der Absatz 62 in der Bohrung 107 geführt ist. Durch die Verschiebung der Verstellmutter 6 wird das Trapezgewinde 33 der Spindel 3 mit dem Teilgewinde 651 der Verstellmutter außer Eingriff gebracht. Die Vorderbacke 2 kann nun mit ihrer an den Ausbuchtungen 1040 der Standfüße 104 geführten Führungsschiene stufenlos bewegt werden. Bei nachlassendem Druck auf den Grundkörper 61 wird die Verstellmutter 6 durch die Vorspannkraft der Schraubenfedern 13 wieder zurückbewegt, wodurch das Trapezgewinde 33 der Spindel 3 mit dem Teilgewinde 651 der Verstellmutter 6 in Eingriff gebracht wird.

In einer - nicht dargestellten - weiteren Ausführungsform ist zur Sicherstellung einer definierten Positionierung der Verstellmutter 6 ein Begrenzungsstift vorgesehen, der in zwei Mulden, die an entsprechenden Positionen "Spindelgewinde 33 mit Teilgewinde 651 im Eingriff" und "Spindelgewinde 33 mit Teilgewinde 651 außer Eingriff" der Verstellmutter 6 außen in diese eingebracht sind, einrastbar ist. Der Begrenzungsstift ist durch den Grundkörper 101 der Hinterbacke 1 geführt und derart federnd gelagert, dass er gegen die Mulde der Verstellmutter 6 vorgespannt ist. Durch Betätigung einer an den Grundkörper 101 vorgesehenen Bedienvorrichtung kann durch Betätigung eines Hebels der Begrenzungsstift aus der Mulde bewegt werden, wodurch eine Verschiebung der Verstellmutter 6 ermöglicht ist - solange, bis der Begrenzungsstift in die zweite Mulde der Verstellmutter 6 einrastet.

## Patentansprüche

1. Schraubstock, umfassend eine feststehende Hinterbacke (1) und eine Vorderbacke (2), die über eine Gewindespindel (3) entlang einer Führung (5) relativ zur Hinterbacke (1) verschiebbar ist, wobei die Gewindespindel (3) ein Außengewinde (33) aufweist, das mit einem an der Hinterbacke (1) angeordneten Innengewinde (651) korrespondiert und deren eines, einen Schwengel (4) aufweisendes Ende durch eine Durchführung (23) der Vorderbacke geführt ist, **dadurch gekennzeichnet, dass** in der Durchführung (23) der Vorderbacke (2) wenigstens ein Lager (8) angeordnet ist, in dem die Gewindespindel drehbar gelagert ist.

2. Schraubstock nach Anspruch 1, **dadurch gekennzeichnet, dass** das Lager (8) als Wälzlager ausgebildet ist.

3. Schraubstock nach Anspruch 2, **dadurch gekennzeichnet, dass** das Lager (8) als Kugellager, vorzugsweise als Schrägkugellager ausgebildet ist.

4. Schraubstock nach einem der Ansprüche, 2 und 3 **dadurch gekennzeichnet, dass** der Wälzkörperkäfig des wenigstens einen Lagers (8) durch jeweils eine innerhalb der Vorderbacke (2) sowie in der Spindel (3) eingebrachte, miteinander korrespondierende, umlaufende Nuten (85, 86) gebildet ist.

5. Schraubstock nach Anspruch 4, **dadurch gekennzeichnet, dass** in der Vorderbacke (2) eine Bohrung (83) zum Befüllen des Wälzkörperkäfigs mit Wälzkörpern eingebracht ist.

6. Schraubstock nach Anspruch 5, **dadurch gekennzeichnet, dass** die Bohrung zumindest teilweise als Gewindebohrung ausgeführt ist, welche über eine Verschlussschraube verschließbar ist.

7. Schraubstock nach einem der vorgenannten Ansprüche, **dadurch gekennzeichnet, dass** in der Hinterbacke eine Verstellmutter (6) angeordnet ist, die ein Teilgewinde (651) aufweist, wobei die Gewindespindel (3) durch Verschieben der Verstellmutter (6) orthogonal zur Spindelachse mit dem Teilgewinde (651) in bzw. außer Eingriff zu bringen ist.

8. Schraubstock nach Anspruch 7, **dadurch gekennzeichnet, dass** die Verstellmutter (6) mit wenigstens einem Federelement verbunden ist, über welches die Verstellmutter (6) mit dem Teilgewinde (651) gegen die Gewindespindel gedrückt ist.

9. Schraubstock nach Anspruch 8, **dadurch gekennzeichnet, dass** das wenigstens eine Federelement eine Schraubenfeder (13) ist, welche an der Innenwandung der Hinterbacke (1) anliegt.

10. Schraubstock nach Anspruch 9, **dadurch gekennzeichnet, dass** genau zwei Schraubenfedern (13) angeordnet sind, welche parallel zueinander an der Verstellmutter (6) anliegen.

11. Schraubstock nach einem der Ansprüche 7 bis 10, **dadurch gekennzeichnet, dass** die Verstellmutter (6) in Form eines Bolzens ausgebildet ist, der in einer zylinderförmigen Ausnehmung (106, 107) der Hinterbacke bewegbar ist.

12. Schraubstock nach Anspruch 11, **dadurch gekennzeichnet, dass** an der Verstellmutter (6) ein zylinderförmiger, durchmesserreduzierter Absatz (62) angeformt ist, wodurch eine Anlagefläche (63) für das wenigstens eine Federelement gebildet ist.

13. Schraubstock nach Anspruch 12, **dadurch gekennzeichnet, dass** der durchmesserreduzierte Absatz (62) durch die Hinterbacke hindurchragt.

14. Schraubstock nach einem der vorgenannten Ansprüche, **dadurch gekennzeichnet, dass** die Gewindespindel (3) ein selbsthemmendes Trapezgewinde (33) aufweist.
